# EUROPÄISCHE PATENTSCHRIFT

(11) **EP 1 079 006 B1**
(45) Veröffentlichungstag und Bekanntmachung des Hinweises auf die Patenterteilung: **14.07.2004**
(21) Anmeldenummer: 00112551.7
(22) Anmeldetag: 14.06.2000
(51) Int. Cl.: C25D 13/22

(54) **Kataphoretische Tauchlackieranlage**
Cataphoretic immersion coating device
Dispositif de laquage cataphorétique par immersion

(30) Priorität: 25.08.1999 DE 19940391; 08.09.1999 DE 19942838
(43) Veröffentlichungstag der Anmeldung: 28.02.2001
(73) Patentinhaber: Elektro-Kohle-Köln GmbH & Co. KG, 86316 Friedberg (DE)
(72) Erfinder: Klinkewitz, Otmar, 85056 Ingolstadt (DE); Grün, Stefan, 86316 Friedberg (DE)
(74) Vertreter: Gallo, Wolfgang, Dipl.-Ing. (FH)

(56) Entgegenhaltungen:
- US-A- 3 616 396
- US-A- 3 756 935
- US-A- 3 951 775
- US-A- 4 663 014

## Beschreibung

Kataphoretische Tauchlackieranlagen, beispielsweise zum Beschichten von Autokarosserien, weisen ein langgestrecktes Tauchbecken auf, das mit der die Farbpigmente enthaltenden Badflüssigkeit gefüllt ist und durch welches die zu lackierenden Gegenstände, beispielsweise Autokarosserien, hindurchgeführt werden. An den Seitenwänden und an der Bodenwand des Tauchbeckens sind Anodenzellen angeordnet, über welche die Stromzufuhr in die Tauchbadflüssigkeit für die Kataphorese erfolgt; die zu lackierenden Teile sind dabei als Kathode geschaltet. Außerdem verlaufen über dem Beckenboden mit Düsen versehene Flutrohre, durch welche rezirkulierte Badflüssigkeit in das Becken eingeleitet wird, um die Badflüssigkeit immer in Bewegung zu halten. Die ständige intensive Umwälzung der Badflüssigkeit ist notwendig, nicht nur um eine gleichmäßige Badkonzentration aufrecht zu erhalten, sondern vor allem, weil die Farbe stark zum Koagulieren neigt.

Bei herkömmlichen Tauchlackieranlagen dieser Art sind die Anodenzellen an den Beckenseitenwänden in das Becken eingehängt und die Anodenzellen auf dem Beckenboden sind über dem Beckenboden montiert.

Gelegentlich muß das Becken abgelassen werden, um Wartungsoder Reparaturarbeiten an Komponenten vornehmen zu können, die bei gefülltem Becken von der Badflüssigkeit überdeckt sind und von außen nicht zugänglich sind. Das sind insbesondere die am Beckenboden angeordneten Anodenzellen, die innerhalb des Beckens über dem Beckenboden und an den Beckenseitenwänden verlaufenden Anolytzu- und Ableitungen zu den bzw. von den am Boden angeordneten Anodenzellen sowie die elektrischen Zuleitungen zu den am Boden angeordneten Anodenzellen, und die am Beckenboden angeordneten, der Umwälzung der Badflüssigkeit dienenden Flutrohre und deren Zuleitungen. Da die Tauchbecken zum Beschichten von Autokarosserien eine ziemlich große Länge haben, um die notwendige Verweilzeit der kontinuierlich hindurchbewegten Autokarosserien zu ermöglichen, und dementsprechend auch ein großes Badflüssigkeitsvolumen aufnehmen, ist jedes Ablassen des Beckens mit enormen Kosten verbunden. Die hohen Kosten resultieren zu einem sehr erheblichen Teil daraus, daß das gesamte Badflüssigkeitsvolumen gefiltert werden muß und dabei große Mengen an teueren Filtermaterialien verbraucht werden. Dies wiederum hat seine Ursache darin, daß beim Ablassen des Beckens die ganzen angesammelten Verunreinigungen ausgespült werden. Diese Verunreinigungen bestehen weniger aus Fremdkörpern und Schmutzteilchen, die in das Becken gelangt sind, als vielmehr hauptsächlich aus koagulierten Farbansammlungen, die sich überall dort bilden, wo in der ständig intensiv umgewälzten Badflüssigkeit tote Zonen vorhanden sind, also beispielsweise in dem dünnen Zwischenraum zwischen den am Boden angeordneten Anodenzellen und dem Beckenboden, im Strömungsschatten hinter den am Boden angeordneten Anodenzellen, im Staubereich vor den Flutrohren, und im Strömungsschatten der an den Beckenseitenwänden eingehängten Anodenzellen sowie im Strömungsschatten der an den Beckenseitenwänden und am Beckenboden verläufenden Anolytleitungen und elektrischen Leitungen.

Aufgabe der Erfindung ist es daher, eine Möglichkeit zu schaffen, um die beim Ablassen des Tauchbeckens anfallenden Kosten erheblich zu reduzieren.

Diese Aufgabe wird gemäß der Erfindung durch die im Anspruch 1 angegebene Anordnung gelöst. Vorteilhafte Ausgestaltungen der Erfindung sind Gegenstand der Unteransprüche.

Gegenstand der Erfindung ist also die Ausbildung einer kataphoretischen Tauchlackieranlage mit einem Badbecken, dessen der Badflüssigkeit ausgesetzte Innenwandung an Seitenwänden und Boden überall glatt und in den Ecken vorzugsweise ausgerundet ist. Dies wird dadurch bewerkstelligt, daß Anodenzellen in Flachbauweise mit rechteckigem Querschnitt eingesetzt werden, die in entsprechenden Taschen in den Beckenwänden eingebaut sind, so daß ihre der Badflüssigkeit zugewandte Membranfläche mit den übrigen Bereichen der Beckenwand bündig verläuft und somit die gesammte Beckenwand sich als durchgehend glatte Fläche darstellt. Die Flutrohre sind ebenfalls in die Beckenwände bzw. den Beckenboden eingelassen, wobei nur die Austrittsdüsen, welche die rezirkulierte Badflüssigkeit schräg in das Becken einleiten, als leichte stromlinienförmige Rundungen geringfügig aus der betreffenden Fläche hervortreten. Die Wandecken, welche die Seitenwände mit dem Beckenboden und die Längsseitenwände und die Stirnwände des Beckens miteinander bilden, sind durch derart ausgerundete Übergänge gebildet, daß sich in der ständig umgewälzten Badflüssigkeit auch dort keine toten Zonen, also keine stehenden Bereiche der Badflüssigkeit bilden.

Da also innerhalb des Badbeckens keinerlei Strömungshindernisse mehr vorhanden sind, hinter denen sich Strömungsschatten oder stehende Zonen ausbilden können, ist das Ausmaß des möglichen Koagulierens von Badflüssigkeitsteilchen im Betrieb der Tauchlackieranlage außerordentlich reduziert und damit die Menge des bei einem Ablassen des Badbeckens auszufilternden Schmutzes ganz erheblich verringert.

Ein Ausführungsbeispiel der Erfindung ist in den anliegenden Zeichnungen lediglich schematisch dargestellt und wird im folgenden kurz beschrieben. In den Zeichnungen zeigt:
- Fig. 1: einen Längsschnitt durch ein Badbecken einer kataphoretischen Tauchlackieranlage, und
- Fig. 2: eine Draufsicht auf das Badbekken.

Gemäß den Zeichnungen weist das mit Badflüssigkeit gefüllte Badbecken 1 eine Bodenwand 11, Längsseitenwände 12 und Stirnwände 13 auf. Die Eckbereiche 14 zwischen den Längsseitenwänden 12 bzw. den Stirnwänden 13 und dem Beckenboden 11 sind ausgerundet, ebenso die Eckbereiche 15 zwischen den Längsseitenwänden 12 und den Stirnwänden 13.

In den Längsseitenwänden 12 sowie in der Bodenwand 11 ist eine Mehrzahl von zum Beckeninneren offenen taschenförmigen Aussparungen 16 mit Rechteckquerschnitt zur Aufnahme jeweils einer Anodenzelle 2 gebildet. Die Anodenzellen 2 sind in Flachbauweise mit einem Rechteckquerschnitt ausgeführt, der dem Rechteckquerschnitt der taschenförmigen Aussparungen 16 entspricht, und haben jeweils eine Plattenanode 21. Die Membranfläche 22 jeder Anodenzelle, die in üblicherweise von einem durch nicht dargestellte Zu- und Ableitungen zirkulierten Anolyten durchströmt wird, verlaufen also flächenbündig mit den übrigen Bereichen der der Badflüssigkeit zugewandten Innenwandflächen der Beckenseitenwände 12 bzw. des Beckenbodens 11.

Mindestens in den Beckenboden 11, gegebenenfalls auch in die Längsseitenwände 12 (dort in den Zeichnungen nicht dargestellt) sind Flutrohre 3 zum Rezirkulieren von Badflüssigkeit eingelassen, deren Düsen 31 in das Beckeninnere schräg ausmünden und in der betreffenden Wand nur als stromlinienförmige kleine runde Erhebungen 32 in Erscheinung treten.

Anolytenleitungen und elektrische Kabel zu den am Beckenboden angeordneten Anodenzellen können ggfs. über Beckenboden und Seitenwände in ausgesparten und flächenbündig mit der übrigen Wandfläche abgedeckten Leitungsschächten verlaufen (nicht dargestellt)

Die erfindungsgemäße Tauchlackieranlage kann dadurch noch optimiert werden, daß das Badbecken 1 aus Kunststoff, insbesondere aus GFK (glasfaserverstärkter Kunststoff), anstelle des bisher üblichen Stahls hergestellt wird.

Das hat zum einen den Vorteil, daß die in bestimmten Abständen zu erneuernde Schutzbeschichtung der stählernen Beckeninnenwand mit der dabei notwendigen Stillstandszeit der Anlage vermieden werden kann. Denn während bei der Verwendung von Stahl als Material für das Badbecken die Schutzbeschichtung zur Vermeidung der durch die Kataphorese und den Säureanteil der Badflüssigkeit noch verstärkten Korrosionsangriff notwendig ist, entfällt eine solche Notwendigkeit bei der Verwendung von Kunststoff als Badbeckenmaterial.

Zum anderen läßt sich die aufgrund der zahlreichen Taschen etwas komplizierte Wandform des Badbeckens gerade aus Kunststoff besonders günstig herstellen, was bei der Verwendung von Stahl mit zusätzlichem Aufwand verbunden wäre. Dabei ist es selbstverständlich auch möglich, die Taschen dadurch auszubilden, daß an einer im Grundaufbau taschenlosen Ausbildung der Beckenseitenwände separat hergestellte vorspringende Blöcke eingebaut werden, die mit ihrer Frontwand Abschnitte der eigentlichen Beckeninnenwandung bilden und zwischen sich die Taschen zum Einsetzen der Anodenzellen freilassen.

Die Frage, in welcher Weise das Badbecken aus Kunststoff im übrigen konstruktiv ausgebildet wird, um den Anforderungen an die statischen Belastungen und dergl. und auch im Hinblick auf Sicherheit gegen Undichtigkeiten, beispielsweise mit zweischaligem Aufbau mit einer äußeren Sicherheitswanne, ist dabei dem zuständigen Fachmann überlassen.

Hinsichtlich der Anodenzellen ist abschließend noch anzumerken, daß diese im inneren Aufbau natürlich nicht auf die in den Zeichnungen nur aus Gründen der Vereinfachung mit einer einzigen Plattenanode dargestellte Ausführungsform beschränkt sind. Es versteht sich, daß hier beliebige Anordnungen und konstruktive Ausführungen der Anoden und sonstige Details der Anodenzellen möglich sind, die nicht unmittelbar Gegenstand der vorliegenden Erfindung sind.

## Patentansprüche

1. Kataphoretische Tauchlackieranlage mit einem Badbecken mit Seitenwänden (12) und einer Bodenwand (11), an den Seitenwänden und der Bodenwand angeordneten Anodenzellen (2) und mindestens im Bereich des Beckenbodens angeordneten Flutrohren (3), **dadurch gekennzeichnet, daß** die Anodenzellen (2) in Flachbauweise mit vorzugsweise rechteckigem Querschnitt ausgeführt sind und in taschenförmige Aussparungen (16) der Beckenseitenwände (12) und des Beckenbodens (11) eingesetzt sind, deren Querschnitt dem Querschnitt der Anodenzellen angepaßt ist, und die Anodenzellen mit ihren Membranflächen (22) flächenbündig mit den übrigen Wandbereichen der Seitenwände bzw. des Beckenbodens verlaufen, und daß die Flutrohre (3) in den Beckenboden (11) und gegebenenfalls in die Beckenseitenwände (12) eingelassen sind und lediglich mit ihren Austrittsdüsen in der betreffenden Wandfläche ausmünden.

2. Tauchlackieranlage nach Anspruch 1, **dadurch gekennzeichnet, daß** die Eckbereiche zwischen den Seitenwänden (2, 13) des Beckens (1) untereinander und zwischen diesen und dem Beckenboden (11) in einer tote Zonen der Badflüssigkeitsumwälzströmung vermeidenden Weise ausgerundet sind.

3. Tauchlackieranlage nach Anspruch 1 oder 2, **dadurch gekennzeichnet, daß** Anolytenleitungen und elektrische Zuleitungen zu den am Beckenboden angeordneten Anodenzellen in an den Beckenseitenwänden bzw. der Bodenwand ausgesparten Leitungsschächten bzw. Leitungskanälen angeordnet sind, die flächenbündig mit den übrigen Bereichen der Seitenwand- bzw. Bodenflächen verschlossen sind.

4. Tauchlackieranlage nach einem der Ansprüche 1 bis 3, **dadurch gekennzeichnet, daß** die Austrittsdüsen (31) der Flutrohre (3) mindestens teilweise als in der betreffenden Fläche gebildete stromlinienförmige gerundete Erhebungen ausgebildet sind.

5. Tauchlackieranlage nach einem der Ansprüche 1 - 4, **dadurch gekennzeichnet, daß** das Badbecken aus Kunststoff, insbesondere glasfaserverstärktem Kunststoff, hergestellt ist.

## Claims

1. Cataphoretic dip coating apparatus having a tank with side walls (12) and a bottom wall (11), anode cells (2) disposed on the side walls and the bottom wall, and flood pipes (3) disposed at least in the area of the tank bottom, **characterised in that** the anode cells (2) are implemented in flat pack design preferably with rectangular cross-section and are inserted into pocket-like recesses (16) of the tank side walls (12) and the tank bottom (11), the cross-section of which is adapted to the cross-section of the anode cells, and the membrane surfaces (22) of the anode cells run flushly with the remaining wall areas of the side walls and/or the tank bottom, and that the flood pipes (3) are recessed into the tank bottom (11) and optionally into the tank side walls (12) and open into the respective wall surface only with their outlet nozzles.

2. Dip coating apparatus according to claim 1, **characterised in that** the comer areas between the side walls (2, 13) of the tank (1) and between the side walls and the tank bottom (11) are rounded out in a way to avoid dead zones of the bath liquid circulation flow.

3. Dip coating apparatus according claim 1 or 2, **characterised in that** anolyte pipes and electrical feed lines to the anode cells positioned on the tank bottom are positioned in line ducts and/or line pits recessed in the tank side walls and/or the bottom wall which are closed flushly with the remaining areas of the side wall surfaces and bottom surfaces.

4. Dip coating apparatus according to any one of claims 1 to 3, **characterised in that** the outlet nozzles (31) of the flood pipes (3) are at least partially designed as streamline-shaped rounded elevations formed in the respective surface.

5. Dip coating apparatus according to any one of claims 1 to 4, **characterised in that** the bottom wall is made of plastics, more particularly of glass fibre reinforced plastics.

## Revendications

1. Installation cataphorétique de peinture par immersion comprenant une cuve d'immersion aux parois latérales (12) et une paroi de fond (11), des cellules d'anodes (2) disposées sur les parois latérales et la paroi du fond et des conduites pour la mise en eau (3) disposées au moins dans la zone du fond de la cuve, **caractérisée en ce que** les cellules d'anodes (2) sont exécutées par montage de leurs composantes à plat ayant de préférence une section rectangulaire et disposées dans des évidements (16) sous forme de poches des parois latérales (12) de la cuve et du fond de la cuve (11), dont la section est adaptée à la section des cellules d'anodes et que les surfaces de membrane (22) des cellules d'anodes s'étendent d'une manière affleurante avec les autres zones de parois des parois latérales et/ou du fond de la cuve et que les conduites pour la mise en eau (3) sont intégrées dans le fond (11) de la cuve et, le cas échéant, dans les parois latérales (12) de la cuve et débouchent dans la surface de la paroi uniquement par leurs buses de sortie.

2. Installation de peinture par immersion selon la revendication 1, **caractérisée en ce que** les zones des coins entre les parois latérales (2, 13) de la cuve (1) sont arrondies, entre elles ainsi qu'entre elles et le fond (11) de la cuve, de sorte à éviter les zones mortes du flux de circulation du liquide d'immersion.

3. Installation de peinture par immersion selon la revendication 1 ou 2, **caractérisée en ce que** les conduites d'anolytes et les lignes d'alimentation électriques vers les cellules d'anodes disposées sur le fond de la cuve sont disposées dans des caniveaux de lignes et/ou des tunnels de lignes disposés sur les parois latérales de la cuve et/ou sur le fond de la cuve, lesdits caniveaux et/ou tunnels étant fermés d'une manière affleurante avec les autres zones des surfaces de la paroi latérale et/ou des surfaces du fond.

4. Installation de peinture par immersion selon l'une quelconque des revendications 1 à 3, **caractérisées en ce** qui les buses de sortie (31) des conduites pour la mise en eau (3) sont constituées au moins partiellement sous forme d'élévations arrondies fuselées dans la surface respective.

5. Installation de peinture par immersion selon l'une quelconque des revendications 1 à 4, **caractérisée en ce que** la cuve d'immersion est fabriquée en matière plastique, notamment en matière plastique renforcée par fibres de verre.
